# FASCICULE DE BREVET EUROPEEN

(11) **EP 2 077 740 B1**
(45) Date de publication et mention de la délivrance du brevet: **23.07.2014**
(21) Numéro de dépôt: 07823402.8
(22) Date de dépôt: 07.08.2007
(51) Int. Cl.: A47F 7/24, A47F 5/10

(54) **PRESENTOIR POUR LE SUPPORT D'ARTICLES SUSPENDUS**
DARBIETUNGSSTÄNDER ZUM STÜTZEN HÄNGENDER ARTIKEL
DISPLAY STAND FOR SUPPORTING SUSPENDED ARTICLES

(30) Priorité: 05.09.2006 FR 0607767
(43) Date de publication de la demande: 15.07.2009
(73) Titulaire: HMY Gestion, 89470 Moneteau (FR)
(72) Inventeur: BERTHAUD, Philippe, 89700 Tonnerre (FR)
(74) Mandataire: Santarelli
(86) Numéro de dépôt international: PCT/FR2007/001350
(87) Numéro de publication internationale: WO 2008/029007

(56) Documents cités:
- FR-A- 2 812 748
- JP-A- 2001 211 975
- US-A- 6 164 467

## Description

La présente invention est relative à un présentoir pour le support d'articles suspendus sur des tringles. Elle trouvera notamment son application dans les surfaces commerciales pour exposer et mettre à la disposition des consommateurs des articles textiles tels que des vêtements ou des chaussures. Elle sera mise en oeuvre chez les fabricants de mobilier pour la grande distribution ou chez les fabricants de structures métalliques.

Les présentoirs actuels se composent en particulier d'une embase et d'au moins deux montants verticaux, lesdits montants étant solidaires de l'embase. Ces montants verticaux reçoivent une structure de fond constituée de barres de charge s'étendant horizontalement entre les deux montants verticaux. Ces barres permettent l'accrochage de tringles qui servent à suspendre les articles.

La structure de fond est rigide et indémontable, et les barres de charge, qui la composent, sont indémontables et espacées avec un pas de 50 millimètres, voire 75 millimètres, afin de permettre une modification de la hauteur d'accrochage des tringles sur les barres et d'adapter au mieux leur position en fonction de la longueur des articles. Ce mode de conception est plus couramment qualifié de structure de fond à barres multiples par l'Homme du métier.

Une analyse des besoins de ce domaine montre que des structures de fond à barres de charge espacées d'un pas de 100 millimètres suffisent dans 80% des cas d'utilisation, en particulier pour les vêtements de grande taille. Toutefois, dans les 20% des cas restant, entre autre pour les articles de petite taille tels que les chaussures ou le textile bébé, les structures de fond nécessitent des barres espacées d'un pas de 50 millimètres. Cette contrainte et le renouvellement fréquent des articles dans les magasins en fonction des saisons imposent donc une uniformisation de tous les présentoirs qui doivent, de ce fait, être équipés d'une structure de fond à barres de charge espacées d'un pas de 50 millimètres.

Une autre conception de présentoir, existant sur le marché actuel, consiste à utiliser des barres de charge amovibles assemblées sur le devant ou entre les montants verticaux dudit présentoir, lesdites barres amovibles étant disposées à la hauteur souhaitée répondant au mieux aux types d'articles à suspendre. Cette conception présente pour inconvénient de nécessiter la gestion d'une multitude de barres de charge et de donner au présentoir une apparence désorganisée.

Un type de présentoir est par exemple décrit dans la publication FR 2812748.

La présente invention a pour but de pallier ces inconvénients en proposant un présentoir modulaire permettant son adaptation en fonction des différents types d'articles à exposer dans les zones commerciales. Cette modularité permet avantageusement de proposer un présentoir qui réponde à la majorité des besoins du marché, et de pouvoir le modifier aisément pour répondre aux cas exceptionnels où le présentoir couramment utilisé ne serait pas adapté pour exposer des articles plus spécifiques.

Un autre but de la présente invention est d'offrir une grande modularité au présentoir en l'adaptant manuellement sans aucun outillage. Ainsi le présentoir peut être modifié très rapidement en fonction des articles à exposer.

La présente invention a également pour objet de réduire considérablement la quantité de matière nécessaire pour la conception des présentoirs pour articles suspendus sur des tringles.

Un autre objet de la présente invention est de conserver une structure rigide et bien agencée sur le présentoir lors de la suspension des articles.

A cet effet, l'invention concerne un présentoir pour le support d'articles suspendus sur des tringles, tels que des articles textiles, comprenant une embase, au moins deux montants verticaux solidaires de l'embase, et au moins une structure de fond, assemblée entre les deux montants verticaux, sur laquelle sont montées lesdites tringles. Elle est remarquable en ce que la structure de fond comprend un corps rigide muni de barres de charge fixes horizontales et espacées sur toute la hauteur dudit corps avec un pas régulier « p », des barres de charge amovibles, et des moyens d'assemblage desdites barres de charge amovibles sur ledit corps rigide, lesdits moyens d'assemblage étant agencés pour intercaler horizontalement une barre amovible entre deux barres fixes consécutives, sur au moins une partie de la hauteur du présentoir, et constituer ainsi sur ladite hauteur une structure de fond à barres de charge présentant deux pas successifs « p1 » et « p2 » dont la somme est égale au pas « p ».

Ainsi, le présentoir selon l'invention se compose d'une structure de fond dont les barres de charge sont espacées avec un pas défini, ledit pas étant adapté pour suspendre et exposer la majorité des articles, la modularité permettant de modifier le pas afin que celui-ci soit mieux adapté pour suspendre et exposer des articles plus spécifiques.

D'autres avantages et caractéristiques du présentoir objet de la présente invention apparaîtront au cours de la description suivante qui illustre un mode préférentiel et non limitatif de conception en s'appuyant sur des figures, parmi lesquelles :
- la figure 1 représente une vue d'ensemble en trois dimensions du présentoir selon l'invention,
- la figure 2 représente une vue de face de la structure de fond assemblée sur les montants verticaux,
- la figure 3 représente une vue éclatée des éléments de la structure de fond,

- la figure 4 représente une vue de face d'une barre de charge amovible,
- la figure 5 représente une vue de côté d'une barre de charge selon la figure 4,
- la figure 6 représente une vue de face partielle de l'assemblage d'une barre amovible sur le corps rigide.

Le présentoir objet de la présente invention est spécialement conçu pour le support et l'exposition d'articles au moyen de tringles. Les tringles, non représentées sur les figures, sont accrochées sur le présentoir dans une position plus ou moins horizontale en s'étendant vers l'extérieur dudit présentoir, et les articles sont suspendus sur lesdites tringles, par exemple par l'intermédiaire de cintres. Ces articles sont notamment des articles textiles tels que des vêtements de petite ou de grande taille, ou encore des chaussures.

Tel que présenté en figure 1, le présentoir 1 comprend une embase 3 et au moins deux montants verticaux 5, 7. Les montants verticaux 5, 7 sont solidarisés à leur extrémité basse avec l'embase 3 de manière à les stabiliser et à les maintenir en position. Selon un mode préféré de conception présenté en figure 1, les montants verticaux 5, 7 sont fixés en partie centrale de l'embase afin de constituer un présentoir à double face permettant l'exposition d'articles sur la face avant et sur la face arrière. On peut bien évidemment concevoir un présentoir à face unique.

Le présentoir 1 comprend au moins une structure de fond 9, représentée aux figures 1 à 3, sur laquelle sont montées perpendiculairement lesdites tringles. La structure de fond 9 est assemblée entre les deux montants verticaux 5, 7. Pour cela, les montants verticaux 5, 7 présentent une section polygonale, de préférence carrée ou rectangulaire, et ils sont munis d'orifices 11 répartis, de préférence, sur toute la hauteur de leur face interne 13. Ces orifices 11 sont destinés à recevoir des crochets d'assemblage 15 mis en oeuvre sur ladite structure de fond 9.

La structure de fond 9 comprend un corps rigide 17 muni de barres de charge fixes 19 horizontales, l'ensemble étant de préférence indémontable pour conserver un présentoir bien structuré et ordonné. Les barres de charge fixes 19 sont espacées en hauteur sur le corps rigide 17 avec un pas régulier « p ». Pour cela, le corps rigide 17 comprend deux structures verticales 21, 23, représentées aux figures 1 à 3, entre lesquelles sont fixées perpendiculairement, avec un pas régulier « p », les barres de charge fixes 19.

Selon un mode de conception préféré, le corps rigide 17 est constitué de deux flasques gauches 25, 27, de deux flasques droits 29, 31 et de barres de charge fixes 19, tels que présentés en figure 3. Ces flasques 25, 27, 29, 31 sont par exemple obtenus par poinçonnage et par pliage. Ils disposent sur leur partie interne d'encoches 33, 35 dont la forme et les dimensions correspondent à la section des barres de charge fixes 19. Les structures verticales 21, 23 dudit corps rigide 17 sont formées par l'assemblage des flasques gauches 25, 27 avec les flasques droits 29, 31, la réunion desdits flasques permettant d'emprisonner les extrémités 37, 39 des barres de charge fixes 19 à l'intérieur des encoches 33, 35, ces éléments étant ensuite fixés entre-eux par soudure pour constituer ledit corps rigide 17 qui est indémontable.

Selon une variante de conception, les structures verticales 29, 31 peuvent être réalisées par profilage de pièces monoblocs, en remplacement des flasques gauches 25, 27, et des flasques droits 29, 31, sur lesquelles on rapporte et on soude les extrémités des barres de charge fixe 19 pour constituer le corps rigide 17.

Les flasques comprennent également des crochets d'assemblage 41, 43 qui, lors de la réunion du flasque gauche 25, 27 avec le flasque droit 29, 31, se juxtaposent et coopèrent pour former lesdits crochets d'assemblage 15 du corps rigide 17. Ces crochets d'assemblage 15 s'insèrent et s'emboîtent dans les orifices 11 pratiqués sur les montants verticaux 5, 7. Ainsi, le présentoir 1 est installé en assemblant les deux montants verticaux 5, 7 avec le corps rigide 17 puis en fixant lesdits montants verticaux 5, 7 sur l'embase 3, le tout formant alors un ensemble rigide et indémontable, bien structuré et organisé.

La structure de fond 9 comprend également des barres de charge amovibles 45, représentées aux figures 4 et 5, et des moyens d'assemblage desdites barres de charge amovibles 45 sur le corps rigide 17. Ces moyens d'assemblage sont agencés pour intercaler horizontalement une barre amovible 45 entre deux barres fixes 19 consécutives, rendant ainsi la structure de fond 9 modulaire. L'intercalation des barres amovibles 45 entre les barres fixes 19 peut s'effectuer sur une partie de la hauteur de la structure de fond 9 du présentoir 1, ou éventuellement sur toute sa hauteur. Tel que représenté en figure 2, le montage des barres amovibles 45 permet ainsi de constituer au moins sur ladite hauteur, une structure de fond 46 à barres de charge horizontales présentant deux pas successifs « p₁ » et « p₂ », la somme de « p₁ » et « p₂ » étant égale au pas régulier « p ».

Tel que représenté en figure 2, le pas « p1 » est donc défini entre une première barre fixe et une barre amovible, et le pas « p2 » est défini entre ladite barre amovible et une seconde barre fixe consécutive à la première. Ces pas « p1 » et « p2 » sont successifs entre les deux barres fixes, et ils se répètent régulièrement sur la partie de la hauteur du présentoir que l'on souhaite moduler.

Inversement, le démontage des barres de charge amovibles 45 permet de reconstituer la structure de fond 9 à barres de charge horizontales espacées en hauteur avec un pas régulier « p ».

Selon un mode préférentiel et non limitatif, les pas successifs « p₁ » et « p₂ » sont égaux. Ainsi, le montage des barres de charge amovibles 45 sur le corps rigide 17 permet de constituer, au moins sur une partie du présentoir 1, une structure de fond 46 à barres de charge horizontales espacées en hauteur avec un pas régulier « p' » égal à la moitié du pas « p », telle que représentée en figure 2.

La suite de la description s'appuiera sur ce cas préférentiel où les pas successifs « p₁ » et « p₂ » sont égaux. Toutefois cette description reste valable lorsque ces pas « p₁ » et « p₂ » sont différents.

Les moyens d'assemblage sont constitués par des orifices 47 agencés à intervalle régulier avec un pas « p » sur les faces internes 49, 51 des structures verticales 21, 23, à égale distance entre deux barres fixes 19 du corps rigide 17, et par des pattes d'assemblage 53, 55 réalisées aux deux extrémités 57, 59 des barres amovibles 45. Leur conception permet tout d'abord l'insertion, puis l'emboîtage des pattes 53, 55 dans les orifices 47 du corps rigide 17.

La longueur 1 des barres amovibles 45 est à la fois supérieure à la distance d₁ séparant les faces internes 49, 51 des structures verticales 21, 23 du corps rigide 17, et inférieure à [(d₁+d₂)/2] où d₂ est la distance séparant les faces externes 61, 63 desdites structures verticales 21, 23.

Les orifices 47 sont constitués par l'assemblage des flasques gauches 25, 27 avec les flasques droits 29, 31. Pour cela, la partie interne 65 des flasques gauches 25, 27 dispose d'encoches 67 et la partie interne 69 des flasques droits 29, 31 dispose d'encoches 71. Lors dudit assemblage des flasques, les encoches 67, 71 se juxtaposent et coopèrent, formant ainsi lesdits orifices 47.

Les pattes 53, 55 et les orifices 47 ont une forme conique, telle que représentée aux figures 5 et 6. La forme conique des pattes 53, 55 est de dimensions inférieures à celles des orifices 47. Ces formes présentent de préférence la même conicité, mais elles diffèrent en hauteur, ce qui permet de positionner les barres amovibles 45 sur le corps rigide 17 sans aucune difficulté de montage et sans outillage, puis d'assurer un blocage des pattes 53, 55 dans les orifices 47.

Pour cela, il convient tout d'abord de présenter la barre amovible 45 de manière inclinée par rapport au plan du corps rigide 17, en positionnant la patte 53 devant un orifice 47 sur la face interne 49 de la structure verticale 21. Puis, on insère ladite patte 53 à l'intérieur dudit orifice 47, jusqu'à pouvoir pivoter et positionner la seconde patte 55 devant l'orifice 47 sur la face interne 51 de la structure verticale 23. La barre amovible 45 se trouve alors en position horizontale et dans le plan du corps rigide 17. Il convient ensuite d'insérer la patte 55 dans ledit orifice 47 sur la face interne 51. Les deux pattes 53, 55 sont alors insérées dans les orifices 47 en vis à vis sur les faces internes 49, 51. Il convient donc d'emboîter lesdites pattes 53, 55 dans lesdits orifices 47. Cet emboîtage permet le blocage de la forme conique des pattes 53, 55 dans celle des orifices 47.

Cette conception présente pour avantage de permettre le blocage en rotation des barres amovibles 45 sur le corps rigide 17. On garantit ainsi une parfaite rigidité des barres amovibles 45 assemblées sur la structure de fond, et un positionnement uniforme entre toutes les barres fixes 19 et amovibles 45 sur le corps rigide 17. Ce blocage en rotation assure de plus un maintien des tringles en position perpendiculaire par rapport au plan du corps rigide 17, lorsqu'elles sont accrochées sur les barres amovibles 45.

Selon un mode de conception préféré, représenté en figure 4, les pattes 53, 55 comprennent une encoche verticale 73, 75 sur leur partie inférieure. La largeur l₁ de l'encoche 73, 75 est supérieure ou égale à l'épaisseur de matière sur la structure verticale 21, 23, et la distance d₃ séparant les deux encoches 73, 75 sur la barre amovible 45 est égale à la distance d₁ séparant les deux orifices 47 en vis à vis sur les faces internes 49, 51 desdites structures verticales 21, 23 du corps rigide 17. Ainsi, lors de l'emboîtage des pattes 53, 55 sur les orifices 47, les encoches 73, 75 pénètrent dans l'épaisseur desdites structures verticales 21, 23, ce qui verrouille en translation la barre amovible 45 sur le corps rigide 17, en complément du blocage en rotation obtenu par l'emboîtage de la forme conique des pattes 53, 55 dans celle des orifices 47.

On peut envisager d'autres variantes de conception des barres de charge amovibles 19 sans sortir du cadre de la présente invention, comme par exemple utiliser une barre de charge amovible équipée de pattes d'assemblage rapportées à ses deux extrémités, au lieu d'une barre de charge amovible monobloc. De même, on peut prévoir une conception particulière des pattes d'assemblage pour les emboîter sur la face avant des structures verticales 29, 31, dans quel cas lesdites structures sont munies d'orifices sur leur face avant et éventuellement leur face arrière pour permettre un assemblage de barres amovibles sur la face avant et sur la face arrière simultanément.

La structure de fond présente, de préférence, un pas « p » égal à 100 millimètres en l'absence des barres de charge amovibles 45 et présente un pas « p' » de 50 millimètres lorsque les barres de charge amovibles 45 sont assemblées sur le corps rigide 17.

Tel que représenté aux figures 1 et 2, le présentoir 1 selon l'invention se compose de trois structures de fond 9, 46, 77 superposées les unes au-dessus des autres, chaque structure comprenant cinq barres de charge fixes 19 et permettant l'assemblage de cinq barres de charge amovibles 45 en alternance entre les barres fixes 19, pour passer d'une structure de fond avec un pas « p » à une structure de fond avec un pas « p' ». Chacune des structures de fond 9, 46, 77 peut ainsi disposer indépendamment des autres d'un pas « p » ou d'un pas « p' ».

## Revendications

1. Présentoir (1) pour le support d'articles suspendus sur des tringles, tels que des articles textiles, comprenant une embase (3), au moins deux montants verticaux (5, 7) solidaires de l'embase (3), et au moins une structure de fond (9, 46, 77), assemblée entre les deux montants verticaux (5, 7), sur laquelle sont montées lesdites tringles, **caractérisé en ce que** la structure de fond (9, 46, 77) comprend un corps rigide (17) muni de barres de charge fixes (19) horizontales et espacées sur toute la hauteur dudit corps (17) avec un pas régulier « p », des barres de charge amovibles (45), et des moyens d'assemblage (47, 53, 55) desdites barres de charge amovibles (45) sur ledit corps rigide (17), lesdits moyens d'assemblage (47, 53, 55) étant agencés pour intercaler horizontalement une barre amovible (45) entre deux barres fixes (19) consécutives, sur au moins une partie de la hauteur du présentoir (1), et constituer ainsi sur ladite hauteur une structure de fond (46) à barres de charge présentant deux pas successifs « p₁ » et « p₂ » dont la somme est égale pas « p ».

2. Présentoir (1) selon la revendication précédente, **caractérisé en ce que** le corps rigide (17) comprend deux structures verticales (21, 23) entre lesquelles sont fixées perpendiculairement, avec un pas régulier « p », les barres de charge fixes (19).

3. Présentoir (1) selon la revendication précédente, **caractérisé en ce que** les moyens d'assemblage sont constitués par des orifices (47) agencés à intervalle régulier d'un pas « p » sur les faces internes (49, 51) des structures verticales (21, 23), entre les barres fixes (19), et par des pattes d'assemblage (53, 55) réalisées aux deux extrémités (57, 59) des barres amovibles (45) qui permettent l'insertion, puis l'emboîtage desdites pattes (53, 55) dans lesdits orifices (47).

4. Présentoir (1) selon la revendication précédente, **caractérisé en ce que** la longueur 1 des barres amovibles (45) est supérieure à la distance d₁ séparant les faces internes (49, 51) des structures (21, 23), et est inférieure à la distance [(d₁+d₂)/2], d₂ étant la distance séparant les faces externes (61, 63) desdites structures (21, 23).

5. Présentoir (1) selon la revendication précédente, **caractérisé en ce que** les pattes (53, 55) et les orifices (47) ont une forme conique, la forme conique des pattes (53, 55) étant de dimension inférieure à celle des orifices (47), pour permettre l'insertion des pattes (53, 55) dans les orifices (47) puis le blocage de la forme conique desdites pattes (53, 55) dans celle desdits orifices (47).

6. Présentoir (1) selon la revendication précédente, **caractérisé en ce que** les pattes (53, 55) comprennent une encoche verticale (73, 75) sur leur partie inférieure, la largeur l₁ de l'encoche (73, 75) étant supérieure ou égale à l'épaisseur de la structure verticale (21, 23), et la distance d₃ séparant les deux encoches (73, 75) sur la barre amovible 45 étant égale à la distance d₁ séparant les deux orifices (47) en vis à vis sur les structures verticales (21, 23).

7. Présentoir (1) selon l'une quelconque des revendications précédentes, **caractérisé en ce que** les deux pas successifs « p1 » et « p2 » sont égaux pour constituer une structure de fond (46) à barres de charge horizontales espacées avec un pas régulier « p' » égal à la moitié du pas « p ».

8. Présentoir (1) selon l'une quelconque des revendications précédentes, **caractérisé en ce que** la structure de fond (9, 46, 77) présente un pas « p » égal à 100 millimètres en l'absence des barres de charge amovibles (45) et présente un pas « p' » de 50 millimètres lorsque les barres de charge amovibles (45) sont assemblées sur le corps rigide (17).

9. Présentoir (1) selon l'une quelconque des revendications précédentes, **caractérisé en ce que** le corps rigide (17) comprend des crochets d'assemblage (15) qui s'insèrent et s'emboîtent dans des orifices (11) pratiqués sur les montants verticaux (5, 7).

10. Présentoir (1) selon l'une quelconque des revendications précédentes, **caractérisé en ce que** le corps rigide (17) est constitué de deux flasques gauches (25, 27), de deux flasques droits (29, 31) et de barres de charge fixes (19), le tout étant assemblé par soudure, les structures verticales (21, 23) dudit corps (17) étant formées par l'assemblage des flasques gauches (25, 27) avec les flasques droits (29, 31).

11. Présentoir (1) selon l'une quelconque des revendications précédentes, **caractérisé en ce qu'**il se compose de trois structures de fond (9, 46, 77) superposées les unes au dessus des autres, chaque structure (9, 46, 77) comprenant cinq barres de charge fixes (19) et permettant l'assemblage de cinq barres de charge amovibles (45) en alternance entre les barres fixes (19).

## Patentansprüche

1. Verkaufsständer (1) zum Halten von an Stangen aufgehängten Artikeln, wie etwa Textilien, mit einem Sockel (3), wenigstens zwei mit dem Sockel (3) fest verbundenen Vertikalstreben (5, 7) und wenigstens einer zwischen den beiden Vertikalstreben (5, 7) montierten Rückwandstruktur (9, 46, 77), an der die Stangen befestigt sind,
**dadurch gekennzeichnet, dass** die Rückwandstruktur (9, 46, 77) einen starren Körper (17) umfasst, der mit feststehenden waagerechten Tragleisten (19), die über die gesamte Höhe des Körpers (17) mit einem gleichmäßigen Abstand "p" voneinander beabstandet sind, lösbaren Tragleisten (45) und Mitteln (47, 53, 55) zum Montieren der lösbaren Tragleisten (45) an dem starren Körper (17) versehen ist, wobei die Montagemittel (47, 53, 55) so angeordnet sind, dass eine lösbare Leiste (45) zwischen zwei aufeinanderfolgende feststehende Tragleisten (19) in wenigstens einem Teil der Höhe des Verkaufsständers (1) einfügbar ist und somit in dieser Höhe eine Rückwandstruktur (46) mit Tragleisten mit zwei aufeinanderfolgenden Abständen "p1" und "p2" gebildet wird, deren Summe dem Abstand "p" entspricht.

2. Verkaufsständer (1) nach dem vorhergehenden Anspruch,
**dadurch gekennzeichnet, dass** der starre Körper (17) zwei senkrechte Strukturen (21, 23) aufweist, zwischen denen die feststehenden Tragleisten (19) mit gleichmäßigem Abstand "p2" lotrecht befestigt sind.

3. Verkaufsständer (1) nach dem vorhergehenden Anspruch,
**dadurch gekennzeichnet, dass** die Montagemittel von Öffnungen (47), die an den Innenseiten (49, 51) der senkrechten Strukturen (21, 23) in regelmäßigen Abständen mit einem Abstand "p" zwischen den feststehenden Tragleisten (19) angeordnet sind, und von Montagearmen (53, 55) gebildet sind, die an den beiden Enden (57, 59) der lösbaren Tragleisten (45) ausgeführt sind, die das Einführen und anschließend das Einstecken der Arme (53, 55) in die Öffnungen (47) erlauben.

4. Verkaufsständer (1) nach dem vorhergehenden Anspruch,
**dadurch gekennzeichnet, dass** die Länge I der lösbaren Tragleisten (45) größer ist als der Abstand d₁ zwischen den Innenseiten (49, 51) der Strukturen (21, 23) und kleiner als der Abstand [(d₁+d₂)/2], wobei d₂ der Abstand zwischen den Außenseiten (61, 63) der Strukturen (21, 23) ist.

5. Verkaufsständer (1) nach dem vorhergehenden Anspruch,
**dadurch gekennzeichnet, dass** die Arme (53, 55) und die Öffnungen (47) konisch geformt sind, wobei die konische Form der Arme (53, 55) kleiner ist als die der Öffnungen (47), um das Einführen der Arme (53, 55) in die Öffnungen (47) und anschließend das Arretieren der konischen Form der Arme (53, 55) in der der Öffnungen (47) zu ermöglichen.

6. Verkaufsständer (1) nach dem vorhergehenden Anspruch,
**dadurch gekennzeichnet, dass** die Arme (53, 55) einen senkrechten Einschnitt (73, 75) in ihrem unteren Teil aufweisen, wobei die Breite l₁ des Einschnitts (73, 75) größer oder gleich der Dicke der senkrechten Struktur (21, 23) ist, und wobei der Abstand d₃ zwischen den beiden Einschnitten (73, 75) an der lösbaren Leiste (45) dem Abstand d₁ zwischen den beiden sich gegenüberliegenden Öffnungen (47) an den senkrechten Strukturen (21, 23) entspricht.

7. Verkaufsständer (1) nach einem der vorhergehenden Ansprüche,
**dadurch gekennzeichnet, dass** die beiden aufeinanderfolgenden Abstände "p1" und "p2" gleich sind, um eine Rückwandstruktur (46) mit waagerechten Tragleisten zu bilden, die mit einem gleichmäßigen Abstand "p"' beabstandet sind, der der Hälfte des Abstands "p" entspricht.

8. Verkaufsständer (1) nach einem der vorhergehenden Ansprüche,
**dadurch gekennzeichnet, dass** die Rückwandstruktur (9, 46, 77) einen Abstand "p" von 100 Millimetern aufweist, wenn keine lösbaren Tragleisten (45) vorhanden sind, und einen Abstand "p"' von 50 Millimetern, wenn lösbare Tragleisten (45) an dem starren Körper (17) montiert sind.

9. Verkaufsständer (1) nach einem der vorhergehenden Ansprüche,
**dadurch gekennzeichnet, dass** der starre Körper (17) Montagehaken (15) aufweist, die sich in die an den Vertikalstreben (5, 7) ausgebildeten Öffnungen (11) einführen und einstecken lassen.

10. Verkaufsständer (1) nach einem der vorhergehenden Ansprüche,
**dadurch gekennzeichnet, dass** der starre Körper (17) von zwei linken Seitenteilen (25, 27), zwei rechten Seitenteilen (29, 31) und feststehenden Tragleisten (19) gebildet ist, wobei das Ganze durch Schweißen miteinander verbunden wird, wobei die senkrechten Strukturen (21, 23) des Körpers (17) durch Verbinden des linken Seitenteils (25, 27) mit dem rechten Seitenteil (29, 31) gebildet werden.

11. Verkaufsständer (1) nach einem der vorhergehenden Ansprüche,
**dadurch gekennzeichnet, dass** er sich aus drei jeweils übereinander angeordneten Rückwandstrukturen (9, 46, 77) zusammensetzt, wobei jede Struktur (9, 46, 77) fünf feststehende Tragleisten (19) umfasst und die Montage von fünf lösbaren Tragleisten (45) abwechselnd zwischen den feststehenden Tragleisten (19) erlaubt.

## Claims

1. Display stand (1) for supporting articles suspended on rods, such as textile articles, comprising a base (3), at least two vertical columns (5, 7) which are rigidly connected to the base (3), and at least one back panel (9, 46, 77) which is assembled between the two vertical columns (5, 7) and on which said rods are mounted, **characterized in that** the back panel (9, 46, 77) comprises a rigid body (17) having horizontal fixed load-bearing bars (19) which are spaced over the entire height of said body (17) with a regular spacing "p", removable load-bearing bars (45) and assembly means (47, 53, 55) of said removable load-bearing bars (45) on said rigid body (17), said assembly means (47, 53, 55) being arranged to horizontally insert a removable bar (45) between two consecutive fixed bars (19), over at least a part of the height of the display stand (1), and to thus form over said height a back panel (46) having load-bearing bars having two successive spacings "p₁" and "p₂", the sum of which is equal to spacing "p".

2. Display stand (1) according to the preceding claim, **characterized in that** the rigid body (17) comprises two vertical structures (21, 23) between which the fixed load-bearing bars (19) are fixed perpendicularly, with a regular spacing "p".

3. Display stand (1) according to the preceding claim, **characterized in that** the assembly means are formed by openings (47) made at regular intervals of a spacing "p" in the inner faces (49, 51) of the vertical structures (21, 23), between the fixed bars (19), and by assembly lugs (53, 55) formed at the two ends (57, 59) of the removable bars (45) which allow said lugs (53, 55) to be inserted and to engage in said openings (47).

4. Display stand (1) according to the preceding claim, **characterized in that** the length I of the removable bars (45) is greater than the distance d₁ separating the inner faces (49, 51) of the structures (21, 23), and is less than the distance [(d₁+d₂)/2], d₂ being the distance separating the outer faces (61, 63) of said structures (21, 23).

5. Display stand (1) according to the preceding claim, **characterized in that** the lugs (53, 55) and the openings (47) have a conical shape, the conical shape of the lugs (53, 55) being of a size that is smaller than that of the openings (47) to allow the lugs (53, 55) to be inserted in the openings (47), and then the conical shape of said lugs (53, 55) to be blocked **in that** of said openings (47).

6. Display stand (1) according to the preceding claim, **characterized in that** the lugs (53, 55) comprise a vertical notch (73, 75) in the lower part thereof, the width l₁ of the notch (73, 75) being greater than or equal to the thickness of the vertical structure (21, 23), and the distance d₃ separating the two notches (73, 75) in the removable bar (45) being equal to the distance d₁ separating the two openings (47) which are opposite one another in the vertical structures (21, 23).

7. Display stand (1) according to any of the preceding claims, **characterized in that** the two successive spacings "p1" and "p2" are equal so as to form a basic structure (46) with horizontal load-bearing bars which are spaced apart with a regular spacing "p"' which is equal to half of the spacing "p".

8. Display stand (1) according to any of the preceding claims, **characterized in that** the back panel (9, 46, 77) has a spacing "p" which is equal to 100 millimetres in the absence of the removable load-bearing bars (45) and has a spacing "p"' of 50 millimetres when the removable load-bearing bars (45) are assembled on the rigid body (17).

9. Display stand (1) according to any of the preceding claims, **characterized in that** the rigid body (17) comprises assembly hooks (15) which are inserted and engage in openings (11) made in the vertical columns (5, 7).

10. Display stand (1) according to any of the preceding claims, **characterized in that** the rigid body (17) consists of two left-hand brackets (25, 27), two right-hand brackets (29, 31) and fixed load-bearing bars (19), all being assembled by welding, the vertical structures (21, 23) of said body (17) being formed by assembling the left-hand brackets (25, 27) with the right-hand brackets (29, 31).

11. Display stand (1) according to any of the preceding claims, **characterized in that** it comprises three back panels (9, 46, 77) which are superimposed, each structure (9, 46, 77) comprising five fixed load-bearing bars (19) and allowing the five removable load-bearing bars (45) to be assembled alternately between the fixed bars (19).
